# EUROPÄISCHE PATENTSCHRIFT

(11) **EP 2 692 204 B1**
(45) Veröffentlichungstag und Bekanntmachung des Hinweises auf die Patenterteilung: **01.06.2016**
(21) Anmeldenummer: 12714852.6
(22) Anmeldetag: 26.03.2012
(51) Int. Cl.: H05B 6/06

(54) **HAUSGERÄTEVORRICHTUNG**
DOMESTIC APPLIANCE DEVICE
DISPOSITIF D'APPAREIL ÉLECTROMÉNAGER

(30) Priorität: 31.03.2011 ES 201130515 P
(43) Veröffentlichungstag der Anmeldung: 05.02.2014
(73) Patentinhaber: BSH Hausgeräte GmbH, 81739 München (DE)
(72) Erfinder: ANTON FALCON, Daniel, E-50010 Zaragoza (ES); DE LA CUERDA ORTIN, Jose Maria, E-50018 Zaragoza (ES); GARDE ARANDA, Ignacio, E-50012 Zaragoza (ES); HERNANDEZ BLASCO, Pablo Jesus, E-50410 Cuarte de Huerva (Zaragoza) (ES); LLORENTE GIL, Sergio, E-50009 Zaragoza (ES); MOROS SANZ, Daniel, E-50008 Zaragoza (ES); MURESAN, Paul, E-50720 La Cartuja (ES); PEINADO ADIEGO, Ramon, E-50008 Zaragoza (ES); PUYAL PUENTE, Diego, E-50014 Zaragoza (ES)
(86) Internationale Anmeldenummer: PCT/IB2012/051426
(87) Internationale Veröffentlichungsnummer: WO 2012/131563

(56) Entgegenhaltungen:
- EP-A1- 0 844 807
- EP-A2- 0 817 531
- WO-A1-2008/067999

## Beschreibung

Die Erfindung geht aus von einer Hausgerätevorrichtung nach dem Oberbegriff des Anspruchs 1.

Aus dem Stand der Technik sind Hausgeräte mit einem Leistungsmodul, einer Steuereinheit und mehreren Verbrauchern bekannt.

Dokument WO 2008/067999 A1 offenbart eine solche Induktionsheizeinrichtung aus dem Stand der Technik

Die Aufgabe der Erfindung besteht insbesondere darin, eine gattungsgemäße Vorrichtung mit verbessertem Komfort bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einer Hausgerätevorrichtung, insbesondere einer Gargerätevorrichtung, mit zumindest einem Leistungsmodul, zumindest zwei, insbesondere zumindest drei, Verbrauchereinheiten und mindestens einer Steuereinheit.

Es wird vorgeschlagen, dass die Steuereinheit dazu vorgesehen ist, in wenigstens einem Betriebsmodus, in dem zumindest zwei der Verbrauchereinheiten gemeinsam von dem Leistungsmodul versorgt werden und in dem eine Summe von für die Verbrauchereinheiten angeforderten Leistungen eine verfügbare Leistung des Leistungsmoduls übersteigt, zumindest einen Teil der verfügbaren Leistung in Abhängigkeit von zumindest einer Betriebskenngröße auf die Verbrauchereinheiten zu verteilen. Unter einem "Leistungsmodul" soll insbesondere eine Anordnung von elektronischen Bauteilen verstanden werden, die vorzugsweise dazu vorgesehen ist, elektrische Leistung, die das Leistungsmodul insbesondere von einer einzelnen Phase eines Hausnetzanschlusses, insbesondere eines Dreiphasenanschlusses, bezieht, über eine Verteileranordnung, vorzugsweise eine Schaltanordnung, die zumindest ein mechanisches Schaltelement, insbesondere ein Relais, und/oder zumindest ein elektronisches Schaltelement, insbesondere einen Transistor, aufweist, den Verbrauchereinheiten zuzuführen. Insbesondere weist das Leistungsmodul zumindest einen Spannungswandler, insbesondere zumindest einen Gleichrichter und/oder zumindest einen Wechselrichter, auf, um eine Netzwechselspannung in eine in den Verbrauchereinheiten nutzbare Spannungsform, insbesondere eine pulsierende Gleichspannung, eine Gleichspannung und/oder vorzugsweise eine hochfrequente Wechselspannung, umzuwandeln. Unter einer "Verbrauchereinheit" soll insbesondere eine Einheit verstanden werden, die zumindest einen Verbraucher aufweist. Insbesondere ist in jedem Betriebszustand, in dem die Verbrauchereinheit mit Energie versorgt wird, jeder der Verbraucher, vorzugsweise gleichzeitig, mit Energie versorgt. Vorzugsweise sind die Verbraucher parallelgeschaltet. Unter einem "Verbraucher" soll insbesondere ein Bauteil verstanden werden, das dazu vorgesehen ist, elektrische Energie in eine andere Energieform, insbesondere mechanische Energie, vorzugsweise Wärmeenergie und/oder elektromagnetische Strahlung, vorteilhaft mit einem Wirkungsgrad größer als 40 %, insbesondere größer als 60 %, vorteilhaft größer als 80 % und vorzugsweise größer als 90 %, umzuwandeln. Insbesondere ist der Verbraucher dazu vorgesehen, in zumindest einem Betriebszustand eine mittlere Leistung von zumindest 50 W, insbesondere zumindest 100 W, vorteilhaft zumindest 500 W, besonders vorteilhaft zumindest 1000 W und vorzugsweise zumindest 2000 W, wiederholbar über eine Zeitdauer kontinuierlich aufzunehmen, die zumindest 10 s, vorteilhaft zumindest 1 min und vorzugsweise zumindest 5 min beträgt. Vorzugsweise ist ein Verbraucher als Heizelement ausgebildet. Unter einer "Steuereinheit" soll insbesondere eine elektronische Einheit verstanden werden, die vorzugsweise in einer Steuer- und/oder Regeleinheit einer Hausgerätevorrichtung zumindest teilweise integriert ist und die vorzugsweise dazu vorgesehen ist, zumindest die Leistungseinheit zu steuern und/oder zu regeln. Vorzugsweise umfasst die Steuereinheit eine Recheneinheit und insbesondere zusätzlich zur Recheneinheit eine Speichereinheit mit einem darin gespeicherten Steuer- und/oder Regelprogramm, das dazu vorgesehen ist, von der Recheneinheit ausgeführt zu werden. Darunter, dass Verbrauchereinheiten "gemeinsam" von einem Leistungsmodul versorgt werden, soll insbesondere verstanden werden, dass die beiden Verbrauchereinheiten über eine Zeitdauer von maximal 5 min, insbesondere maximal 1 min, vorteilhaft maximal 10 s und vorzugsweise maximal 2 s, jeweils zumindest einmal von dem Leistungsmodul versorgt werden. Insbesondere werden zumindest zwei der Verbrauchereinheiten gleichzeitig und/oder es werden zumindest zwei der Verbrauchereinheiten abwechselnd, vorzugsweise periodisch abwechselnd, von dem Leistungsmodul versorgt. Darunter, dass Leistungen für die Verbrauchereinheiten "angefordert" sind, soll insbesondere verstanden werden, dass diese im Rahmen eines Programms von der Steuereinheit bestimmt und/oder von einem Bediener über eine Bedienerschnittstelle eingestellt und größer als 0 W sind. Unter einer "verfügbaren Leistung" soll insbesondere eine geräteseitige Begrenzung der Leistung verstanden werden, die von dem Leistungsmodul über die Phase abgenommen werden kann. Insbesondere entspricht diese geräteseitige Begrenzung einer Einstellung, die einer maximalen Belastbarkeit der Phase, an der das Leistungsmodul angeschlossen ist, entspricht und insbesondere durch einen Bediener, einen Installateur und/oder einem Servicetechniker festgelegt ist, und/oder die einer maximalen Belastbarkeit der elektronischen Komponenten des Leistungsmoduls entspricht und bei einem Produktionsprozess der Hausgerätevorrichtung in einer Speichereinheit der Steuereinheit hinterlegt wurde. Insbesondere ist für eine einzelne Verbrauchereinheit eine maximale Leistung anforderbar, die mindestens 30 %, insbesondere mindestens 50 %, vorteilhaft mindestens 70 % und vorzugsweise mindestens 90% der verfügbaren Leistung entspricht. Unter einem "Teil" der verfügbaren Leistung sollen insbesondere zumindest 1 %, insbesondere zumindest 5 %, vorteilhaft zumindest 20 % und vorzugsweise zumindest 70 % der verfügbaren Leistung verstanden werden. Unter einer "Betriebskenngröße" soll insbesondere eine konstante oder eine während einem Betrieb der Hausgerätevorrichtung veränderliche Kenngröße der Hausgerätevorrichtung verstanden werden. Die Betriebskenngröße kann dabei durch einen Einstellvorgang und/oder durch einen Lernvorgang veränderlich ausgestaltet sein. Insbesondere erfolgt eine Verteilung der verfügbaren Leistung unabhängig von einer Aktivierungsreihenfolge der Verbrauchereinheiten. Darunter, dass die Steuereinheit dazu vorgesehen ist, die verfügbare Leistung in Abhängigkeit von zumindest einer Betriebskenngröße "zu verteilen", soll insbesondere verstanden werden, dass die Steuereinheit dazu vorgesehen ist, in Abhängigkeit von der Betriebskenngröße zumindest für eine der Verbrauchereinheiten einen Reduktionsfaktoren zu bestimmen, um den eine angeforderte Leistung der Verbrauchereinheit zu einer reduzierten, zugeteilten Leistung abgesenkt wird. Unter einem Reduktionsfaktor soll insbesondere eine Reelle Zahl größer als 0 und maximal so groß wie 1 verstanden werden. Unter einer "Bestimmung" soll insbesondere eine Berechnung im mathematischen Sinne unter Zuhilfenahme von mathematischen Funktionen, insbesondere Addition, Multiplikation, Integration, Division und/oder eine Kombination dieser, und/oder eine Zuordnung von Werten über zumindest ein in einer Speichereinheit der Steuereinheit gespeichertes Kennfeld und/oder logische Operationen, die auf programmierten Konditionen beruhen, verstanden werden. Insbesondere werden die angeforderten und/oder die zugeordneten, reduzierten Leistungen in einer Speichereinheit hinterlegt. Insbesondere erfolgt eine Verteilung der verfügbaren Leitung nach einer Erhöhung zumindest einer der angeforderten Leistungen, in einem Fall, in dem eine Summe der angeforderten und/oder reduzierten Leistungen größer ist als die verfügbare Leistung. Insbesondere kann ein erhöhter Komfort erreicht werden.

Insbesondere ist die Steuereinheit dazu vorgesehen, zumindest in einem Betriebsmodus, in dem die Summe der angeforderten Leistungen die verfügbare Leistung übersteigt und den Verbrauchereinheiten Leistungen zugeteilt sind, deren Summe maximal der verfügbaren Leistung entspricht, im Zuge einer Leistungsanpassung, bei der zumindest eine der für die Verbrauchereinheiten angeforderten Leistungen abgesenkt wird, zugeteilte Leistungen der anderen Verbrauchereinheiten konstant zu halten. Insbesondere wird eine zugeteilte Leistung der Verbrauchereinheit nur dann abgesenkt, wenn eine angeforderte Leistung unter die zugeteilte Leistung fällt. Andererseits sind Ausgestaltungen denkbar, in denen bei einer Absenkung der angeforderten Leistung einer der Verbrauchereinheiten die zugeordnete Leistung anteilmäßig abgesenkt wird. Es kann insbesondere eine erhöhte Sicherheit gewährleistet werden, da von einem Bediener unangeforderte Erhöhungen von Heizleistungen vermieden werden.

In einer vorteilhaften Ausgestaltung wird vorgeschlagen, dass die Steuereinheit dazu vorgesehen ist, zumindest einen Teil der verfügbaren Leistung zumindest in Abhängigkeit von den für die Verbrauchereinheiten angeforderten Leistungen auf die Verbrauchereinheiten zu verteilen. Insbesondere ist die Steuereinheit dazu vorgesehen, zumindest einen Teil der verfügbaren Leistung anteilmäßig auf die Verbrauchereinheiten zu verteilen. Insbesondere wird einer Verbrauchereinheit, deren angeforderte Leistung maximal 25 %, insbesondere maximal 15 % und vorzugsweise maximal 5 % der verfügbaren Leistung entspricht, und/oder deren maximale Leistung maximal 500 W, insbesondere maximal 300 W und vorzugsweise maximal 100 W entspricht, eine Leistung zugeteilt, die der anforderten Leistung entspricht und die übrige Leistung vorzugsweise anteilmäßig auf die übrigen Verbrauchereinheiten aufgeteilt. Unter einer "anteilmäßigen Verteilung" auf Verbrauchereinheiten soll insbesondere verstanden werden, dass ein Verhältnis zwischen zugeteilter und angeforderter Leistung, also der Reduktionsfaktor, für die Verbraucheinheiten jeweils gleich ist. Insbesondere werden zwischen 50 % und 100 %, vorteilhaft zwischen 60 % und 90 %, besonders vorteilhaft zwischen 70 % und 85 % und vorzugsweise zwischen 75 % und 80 % der verfügbaren Leistung anteilmäßig auf die Verbrauchereinheiten, insbesondere alle Verbrauchereinheiten, verteilt. Insbesondere wird eine Zuteilung, insbesondere ein Reduktionsfaktor, einer Verbrauchereinheit über eine mathematische Funktion, insbesondere zumindest in einem anwendungsrelevanten Bereich eine monotone, insbesondere streng monotone und vorzugsweise abfallenden Funktion, die vorzugsweise von einer Konstanten abweicht, bestimmt, die zumindest von einem Verhältnis der angeforderten Leistung der Verbrauchereinheit zu einer Summe der angeforderten Leistungen der Verbrauchereinheiten abhängig ist. Es kann insbesondere eine Komfortsteigerung erreicht werden.

Weiterhin wird vorgeschlagen, dass die Steuereinheit dazu vorgesehen ist, zumindest einen Teil der verfügbaren Leistung zumindest in Abhängigkeit von zumindest einer gespeicherten Kenngröße auf die Verbrauchereinheiten zu verteilen. Insbesondere ist die Kenngröße in einer Speichereinheit der Steuereinheit gespeichert. Die gespeicherte Kenngröße kann insbesondere einer gerätespezifischen Eigenschaft, insbesondere einer Einbauposition und/oder einer Größe der Verbrauchereinheiten und/oder einem Kennfeld, das insbesondere zu einer Zuordnung von Messwerten zu Reduktionsfaktoren beeinflussenden Größen vorgesehen ist, entsprechen. Insbesondere kann ein Teil, insbesondere bis zu 25 %, der verfügbaren Leistung bevorzugt auf Verbrauchereinheiten mit bestimmten Eigenschaften, insbesondere einer bestimmten Position und/oder eine bestimmten Größe, insbesondere ein Durchmesser, eine Fläche und/oder ein Volumen, verteilt werden, wobei insbesondere der Teil auf die zumindest eine bevorzugte Verbrauchereinheit verteilt wird und in dem Fall, dass die der bevorzugten Verbrauchereinheit zugeteilte Leistung die angeforderte Leistung erreicht, ein Rest auf die übrigen Verbrauchereinheiten, vorzugsweise anteilmäßig, verteilt wird. Es kann insbesondere ein erhöhter Komfort erreicht werden.

In einer weiteren Ausgestaltungsvariante wird vorgeschlagen, dass die Steuereinheit dazu vorgesehen ist, zumindest einen Teil, insbesondere bis zu 25 %, der verfügbaren Leistung in Abhängigkeit von zumindest einer statistischen Kenngröße, insbesondere einer statistischen Kenngröße zumindest einer der Verbrauchereinheiten, auf die Verbrauchereinheiten zu verteilen. Unter einer "statistischen Kenngröße" soll insbesondere eine Kenngröße verstanden werden, die auf Daten beruht, die über einen längeren Zeitraum, der insbesondere zumindest den letzten Tag, die letzte Woche, den letzten Monat oder das letzte Jahr und vorzugsweise die gesamte Laufzeit der Steuereinheit, insbesondere seit einem Reset oder einer erstmaligen Einschaltung der Steuereinheit und/oder deren Speicher, erhoben wurden und insbesondere in einer Speichereinheit der Steuereinheit hinterlegt sind. Vorzugsweise ist die Steuereinheit dazu vorgesehen, für einzelne Verbrauchereinheiten und/oder Gruppen von Verbrauchereinheiten Daten zu messen, zu sammeln und/oder abzuspeichern. Insbesondere ist die Steuereinheit dazu vorgesehen, Laufzeiten der Verbrauchereinheiten, also Summen von Zeitdauern, in denen für die Verbrauchereinheiten jeweils eine Leistung größer als 0 W angefordert war, oder Aktivierungszahlen der Verbrauchereinheiten, also Häufigkeiten dafür, dass eine Leistung für die Verbrauchereinheit angefordert wurde, die Verbrauchereinheit aktiv war und/oder eine Leistungsänderung vorgenommen wurde, und/oder mittlere und/oder maximale angeforderte Leistungen der Verbrauchereinheiten aufzuzeichnen und/oder auszuwerten und/oder als statistische Kenngröße zu verwenden. Es kann insbesondere eine Komfortsteigerung erreicht werden.

Weiterhin wird vorgeschlagen, dass die Steuereinheit dazu vorgesehen ist, zumindest einen Teil der verfügbaren Leistung in Abhängigkeit von zumindest einer Sensorkenngröße auf die Verbrauchereinheiten zu verteilen. Unter einer "Sensorkenngröße" soll insbesondere ein Wert eines Sensors und/oder ein Wert, der anhand einer Funktion und/oder eines Kennfelds über den Wert des Sensors ermittelt ist, verstanden werden. Unter einem "Sensor" soll insbesondere ein Bauteil verstanden werden, das dazu vorgesehen ist, eine physikalische Größe zumindest in einem hausgeräterelevanten Bereich eineindeutig in eine andere physikalische, vorzugsweise für eine Steuereinheit verwertbare Größe, insbesondere ein elektrisches, vorzugsweise digitales Signal wandelt. Insbesondere ist in einer Speichereinheit der Steuereinheit ein Kennfeld hinterlegt, das eine Zuordnung von Sensorwerten zu Auswertegrößen ermöglicht. Vorzugsweise ist jeder der Verbrauchereinheiten ein Sensor zugeordnet. Insbesondere entspricht die Sensorkenngröße einem Temperaturwert, einem Feuchtigkeitswert oder einem Ausfüllungsgrad eines Aufnahmebereichs der Verbrauchereinheit. Unter einem "Aufnahmebereich" soll insbesondere ein Bereich, insbesondere eine Fläche und/oder ein Volumen, des Hausgeräts verstanden werden, der dazu vorgesehen ist, in und/oder auf diesem ein Nutzbehältnis, insbesondere ein Gargeschirr, vorzugsweise ein Kochgeschirr, und/oder ein Aufbewahrungsbehältnis und/oder Lebensmittel zumindest teilweise anzuordnen. Insbesondere wird ein Aufnahmebereich, vorzugsweise eine Heizzone, durch einen Wirkungsbereich eines Leistungselements, vorzugsweise eines Heizelements, bestimmt. Unter einem "Wirkungsbereich" soll insbesondere ein Bereich verstanden werden, in dem eine Wirkung, insbesondere eine abgegebene Heizleistung, mindestens 1 %, vorteilhaft mindestens 5 % und vorzugsweise mindestens 10 % einer maximalen lokal Wirkung entspricht. Insbesondere handelt es sich bei dem Aufnahmebereich um eine Fläche direkt über einem Leistungselement, vorzugsweise einem Heizelement. Unter einem "Ausfüllungsgrad" soll insbesondere eine Kenngröße verstanden werden, die eine Ausfüllung und/oder Belegung des Aufnahmebereichs angibt. Vorzugsweise gibt der Ausfüllungsgrad eine prozentuale Ausfüllung des Aufnahmebereichs, vorzugsweise eine prozentuale Bedeckung einer Heizfläche, an. Es kann insbesondere ein erhöhter Komfort erreicht werden.

In einer alternativen Ausgestaltung wird vorgeschlagen, dass die Steuereinheit dazu vorgesehen ist, zumindest einen Teil der verfügbaren Leistung in Abhängigkeit von zumindest einer Bedienereingabe auf die Verbrauchereinheiten zu verteilen. Insbesondere weist die Hausgerätevorrichtung dazu eine Bedienerschnittstelle auf. Insbesondere kann ein Bediener dabei Anteile der verfügbaren Leistung festlegen, die durch die Steuereinheit entsprechend zumindest einem der zuvor genannten Kriterien auf die Verbrauchereinheiten verteilt werden. Insbesondere kann der Bediener einen Anteil, insbesondere bis maximal 50 %, vorzugsweise bis maximal 25 % festlegen, der entsprechend von Prioritätsfaktoren, die von dem Bediener festgelegt werden, auf die Verbrauchereinheiten verteilt wird. Die Bedienereingaben werden insbesondere in der Speichereinheit hinterlegt und bei Bedarf abgerufen und/oder während eines Arbeitsprozesses in Echtzeit eingegeben und verarbeitet. Es kann insbesondere ein erhöhter Komfort, durch eine bedienerspezifische Priorisierung der Verbrauchereinheiten, gewährleistet werden.

In einer vorteilhaften Ausgestaltung ist die Hausgerätevorrichtung als Induktionsheizvorrichtung und somit die Verbrauchereinheiten als Induktionsheizeinheiten ausgebildet. Insbesondere weist das Leistungsmodul zumindest eine Heizfrequenzeinheit auf. Unter einer "Heizfrequenzeinheit" soll insbesondere eine elektrische Einheit verstanden werden, die ein oszillierendes elektrisches Signal, vorzugsweise mit einer Schaltfrequenz von zumindest 1 kHz, insbesondere von wenigstens 10 kHz, vorteilhaft von mindestens 20 kHz und insbesondere von maximal 100 kHz für eine Induktionsheizeinheit erzeugt. Insbesondere ist die Heizfrequenzeinheit dazu vorgesehen, eine, von der Induktionsheizeinheit geforderte, maximale elektrische Leistung von zumindest 1000 W, insbesondere zumindest 2000 W, vorteilhaft zumindest 3000 W und vorzugsweise zumindest 3500 W bereitzustellen. Die Heizfrequenzeinheit umfasst insbesondere zumindest einen Wechselrichter, der vorzugsweise zumindest zwei, vorzugsweise in Reihe geschaltete, bidirektionale unipolare Schalter, die insbesondere von einem Transistor und einer parallel geschalteten Diode gebildet sind, und besonders vorteilhaft zumindest jeweils einen parallel zu den bidirektionalen unipolaren Schaltern geschaltete Dämpfungskapazität, die insbesondere von zumindest einem Kondensator gebildet ist, aufweist. Hierdurch kann eine hochfrequente Energieversorgung der Induktionsheizeinheit bereitgestellt werden. Ein Spannungsabgriff der Hochfrequenzeinheit ist insbesondere an einer gemeinsamen Kontaktstelle zweier bidirektionaler unipolarer Schalter angeordnet. Unter einer "Induktionsheizeinheit" soll insbesondere eine Verbrauchereinheit mit zumindest einem Induktionsheizelement verstanden werden. Unter einem "Induktionsheizelement" soll insbesondere ein gewickelter elektrischer Leiter verstanden werden, vorzugsweise in Form einer Kreisscheibe, der in zumindest einem Betriebszustand von hochfrequentem Wechselstrom durchflossen wird. Das Induktionsheizelement ist vorzugsweise dazu vorgesehen, elektrische Energie in ein magnetisches Wechselfeld umzuwandeln, das dazu vorgesehen ist, in einem metallischen, vorzugsweise zumindest teilweise ferromagnetischen, Heizmittel, insbesondere einem Gargeschirr, Wirbelströme und/oder Ummagnetisierungseffekte hervorzurufen, die in Wärme umgewandelt werden. In Ausgestaltungen als Induktionsheizvorrichtungen kann durch schnelle Ansprechzeiten ein verbesserter Komfort erreicht werden.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Induktionskochfeld mit einer Steuereinheit, die zu einer Ausführung eines erfindungsgemäßen Verfahrens vorgesehen ist, in einer schematischen Ansicht von oben und
- Fig. 2: eine schematische Darstellung der Hausgerätevorrichtung.

Figur 1 zeigt ein als Induktionskochfeld ausgebildetes Hausgerät 10 mit einer als Induktionsheizvorrichtung ausgebildeten Hausgerätevorrichtung 12, die als Induktionskochfeldvorrichtung ausgebildet ist, mit vier, als Induktionsheizeinheiten ausgebildeten, Verbrauchereinheiten 20, 22, 24, 26, die jeweils einen als Induktionsheizelement ausgebildeten Verbraucher aufweisen, der als Induktor ausgebildet ist. Die Verbrauchereinheiten 20, 22, 24, 26 sind unter einer Kochfeldplatte 14 angeordnet. Weiterhin weist die Hausgerätevorrichtung 12 ein von einer einzelnen Phase 16 eines Drei-Phasen-Hausanschlusses betriebenes Leistungsmodul 18 auf, das dazu vorgesehen ist, die Verbrauchereinheiten 20, 22, 24, 26 mit hochfrequentem Wechselstrom mit einer Schaltfrequenz zwischen 20 kHz und 100 kHz zu versorgen. Dazu weist das Leistungsmodul 18 zwei als Heizfrequenzeinheiten 30, 32 ausgebildete Spannungswandler auf, die dazu vorgesehen sind, über die einzelne Phase 16 betrieben zu werden und die Verbrauchereinheiten 20, 22, 24, 26 zu versorgen (Fig. 2). Die Schaltfrequenz der Heizfrequenzeinheiten 30, 32 ist unter anderem abhängig von einer für die Verbrauchereinheit 20, 22, 24, 26 über eine Bedieneinheit 28 angeforderten Heizleistung und einem Gargeschirr, das in einer Heizzone auf der Kochfeldplatte 14 über der Verbrauchereinheit 20, 22, 24, 26 angeordnet ist, und wird durch eine Steuereinheit 34 der Hausgerätevorrichtung 12 bestimmt. Die Bedieneinheit 28 weist ein als berührungsempfindliches Display ausgebildetes Bedienelement 29 und vier als Drehwahlschalter ausgebildete Bedienelemente 90, 92, 94, 96 auf. Die Steuereinheit 34 weist eine Recheneinheit, eine Speichereinheit und ein in der Speichereinheit hinterlegtes Betriebsprogramm auf, das dazu vorgesehen ist, von der Recheneinheit ausgeführt zu werden.

Figur 2 zeigt eine Schaltung für die Hausgerätevorrichtung 12. Eine an einer Phase 16 anliegende Netzspannung zwischen 220 V und 230 V mit einer Netzfrequenz zwischen 49 Hz und 51 Hz wird in einem als Gleichrichter 36 ausgebildeten Spannungswandler des Leistungsmoduls 18 gleichgerichtet und in einer Pufferkapazität 38 teilweise gespeichert.

Die Pole der Pufferkapazität 38 bilden zwei Außenkontakte 40, 42, zwischen denen eine pulsierende Gleichspannung anliegt. Die Heizfrequenzeinheiten 30, 32 sind zwischen den Außenkontakten 40, 42 angeordnet und wandeln die pulsierende Gleichspannung in hochfrequenten Wechselstrom um. Die Heizfrequenzeinheiten 30, 32 weisen dazu jeweils zwei zwischen den Außenkontakten 40, 42 in Reihe geschaltete, als bidirektionale unipolare Schalter ausgebildete, Schaltelemente 44, 46 mit jeweils einem parallelgeschalteten Dämpfungskondensator 48, 50 auf. Die Schaltelemente 44, 46 sind jeweils von einem IGBT 52, 54 (Bipolartransistor mit isolierter Gate-Elektrode) und einer parallelgeschalteten Diode 56, 58 gebildet. Ein Spannungsabgriff 60, 62 ist jeweils an einem gemeinsamen Kontakt der beiden IGBTs 52, 54 angeordnet. Die Steuereinheit 34 verursacht durch abwechselnde, hochfrequente Ansteuerung der beiden IGBTs 52, 54 am Spannungsabgriff 60 eine hochfrequente Wechselspannung mit pulsierender Amplitude, der bei Anschluss einer Verbrauchereinheit 20, 22, 24, 26 ein hochfrequenter Wechselstrom folgt. Die Spannungsabgriffe 60, 62 der Heizfrequenzeinheiten 30, 32 sind mit einer Schaltanordnung 64 verbunden, die sechs von Relais gebildete Schaltelemente 66, 68, 70, 72, 74, 76 aufweist, die als einpolige Wechselschalter ausgebildet sind, und durch Schaltbefehle der Steuereinheit 34 dazu vorgesehen ist, 16 unterschiedliche Kombinationen von bis zu zwei der zwei Heizfrequenzeinheiten 30, 32 und bis zu zwei der vier Verbrauchereinheiten 20, 22, 24, 26 direkt miteinander zu verbinden. Die als einpolige Wechselschalter ausgebildeten Schaltelemente 66, 68, 70, 72, 74, 76 weisen drei Kontakte und zwei Schaltzustände auf. In einem ersten Schaltzustand ist der erste Kontakt mit dem zweiten Kontakt direkt verbunden und in einem zweiten Schaltzustand sind der erste und der dritte Kontakt direkt verbunden (in der Darstellung ist der erste Kontakt jeweils links und der zweite Kontakt rechts oben angeordnet). Die Schaltelemente 66, 68, 70, 72, 74, 76 sind in einer kaskadierten Schaltung angeordnet. Ein erster Kontakt des Schaltelements 66 ist mit dem Spannungsabgriff 60 der Heizfrequenzeinheit 30 direkt verbunden. Ein zweiter und ein dritter Kontakt des Schaltelements 66 ist jeweils mit einem ersten Kontakt der beiden Schaltelemente 68, 70 direkt verbunden. Die Verbrauchereinheiten 20, 22, 24, 26 sind jeweils mit einem der zweiten oder dritten Kontakte der Schaltelemente 68, 70 direkt verbunden. Am Spannungsabgriff 62 der zweiten Heizfrequenzeinheit 32 ist mit den Schaltelementen 72, 74, 76 eine gleichartige Anordnung angeschlossen. Jede der Verbrauchereinheiten 20, 22, 24, 26 kann so durch geeignete Schaltzustände der Schaltelemente 66, 68, 70, 72, 74, 76 einzeln mit jeder der Heizfrequenzeinheiten 30, 32 direkt verbunden werden. Weiterhin können zwei beliebige der Verbrauchereinheiten 20, 22, 24, 26 gleichzeitig mit unterschiedlichen Heizfrequenzeinheiten 30, 32 direkt verbunden sein. Ebenso ist für jede der Verbrauchereinheiten 20, 22, 24, 26 ein Boost-Betrieb, in dem eine einzelne Verbrauchereinheit 20, 22, 24, 26 mit beiden Heizfrequenzeinheiten 30, 32 gleichzeitig direkt verbunden ist, möglich. Die Verbrauchereinheiten 20, 22, 24, 26 werden jeweils in Halbbrückenschaltung betrieben. Die Verbrauchereinheiten 20, 22, 24, 26 weisen jeweils einen gemeinsamen Kontakt 78, 79 auf, der jeweils direkt mit einer Resonanzeinheit 80, 81 verbunden ist, die von zwei, aus einzelnen Kondensatoren gebildeten, Resonanzkapazitäten 82, 84 und 83, 85 gebildet ist. Die Resonanzkapazitäten 82, 84 bzw. 83, 85 sind jeweils in Reihe geschaltet und eine der Resonanzkapazitäten 82, 83 ist direkt mit einem der Außenkontakte 40 verbunden und die andere der Resonanzkapazitäten 84, 85 ist direkt mit dem anderen Außenkontakt 42 verbunden. Beide der Resonanzkapazitäten 82, 84 bzw. 83, 85 sind jeweils direkt mit den zwei Verbrauchereinheiten 20, 22 bzw. 24, 26 verbunden.

Das Leistungsmodul 18 ist dazu ausgelegt, den Verbrauchereinheiten 20, 22, 24, 26 eine Gesamtleistung Pₘₐₓ von 2300 W bereitzustellen. In einer alternativen Ausgestaltung ist das Leistungsmodul 18 dazu ausgelegt, eine Leistung von maximal 4500 W bereitzustellen, die Gesamtleistung Pₘₐₓ wird jedoch durch eine Sicherung, die einen maximalen Strom, der über die Phase 16 von dem Leistungsmodul 18 angefordert werden kann, festlegt, beschränkt und beträgt beispielsweise 3700 W. Diese maximale Stromstärke wird über ein einem Bediener, vorzugsweise nur indirekt, zugängliches Bedienelement oder auch über eine Einstellung in einem Konfigurationsmenu der Hausgerätevorrichtung 12 über das Bedienelement 29 der Bedieneinheit 28 festgelegt. Über Schalterpositionen der als Drehwahlschalter ausgebildeten Bedienelemente 90, 92, 94, 96 erfolgt eine Anforderung von Leistung P₁, P₂, P₃, P₄ für jeweils eine der Verbrauchereinheiten 20, 22, 24, 26, wobei die angeforderte Leistung Pᵢ entsprechend der Schalterposition einem Anteil zwischen 0 % und 100 % der verfügbaren Leistung Pₘₐₓ zugeordnet wird. Ist eine Summe Pₛᵤₘ der angeforderten Leistungen Pᵢ kleiner als die verfügbare Leistung Pₘₐₓ, entsprechen den Verbrauchereinheiten 20, 22, 24, 26 zugeteilte Leistungen Pᵢ' den angeforderten Leistungen Pᵢ.

Die Steuereinheit 34 ist dazu vorgesehen, in einem Betriebsmodus, in dem zwei, drei oder vier der Verbrauchereinheiten 20, 22, 24, 26 gemeinsam von dem Leistungsmodul 18 versorgt werden und in dem eine Summe von für die Verbrauchereinheiten 20, 22, 24, 26 angeforderten Leistungen P₁, P₂, P₃, P₄ eine verfügbare Leistung Pₘₐₓ des Leistungsmoduls 18 übersteigt, zumindest einen Teil der verfügbaren Leistung Pₘₐₓ in Abhängigkeit von verschieden Betriebskenngrößen auf die Verbrauchereinheiten 20, 22, 24, 26 zu verteilen. Die den Verbrauchereinheiten 20, 22, 24, 26 zugeteilten Leistungen P₁', P₂', P₃', P₄' und die angeforderten Leistungen P₁, P₂, P₃, P₄ werden für spätere Zwecke in der Speichereinheit abgespeichert.

Die Steuereinheit 34 ist dazu vorgesehen, in einem Betriebsmodus, in dem die Summe Pₛᵤₘ der angeforderten Leistungen P₁, P₂, P₃, P₄ die verfügbare Leistung Pₘₐₓ übersteigt und den Verbrauchereinheiten 20, 22, 24, 26 Leistungen P₁', P₂', P₃', P₄' zugeteilt sind, deren Summe Pₛᵤₘ' maximal der verfügbaren Leistung Pₘₐₓ entspricht, im Zuge einer Leistungsanpassung, bei der zumindest eine der für die Verbrauchereinheiten 20, 22, 24, 26 angeforderten Leistungen Pᵢ abgesenkt wird, zugeteilte Leistungen P₁', P₂', P₃', P₄' der anderen Verbrauchereinheiten 20, 22, 24, 26 konstant zu halten. Beispielsweise wird dabei die zugeteilte Leistung P₁' der Verbrauchereinheit 20, deren angeforderte Leistung P₁ abgesenkt wird, konstant gehalten, solange die angeforderte Leistung P₁ größer ist als die zugeteilte Leistung P₁'. Ist die angeforderte Leistung P₁ kleiner als die zugeteilte Leitung, wird die zugeteilte Leistung P₁' auf den Wert der angeforderten Leistung verkleinert. Die zugeteilten Leistungen P₂', P₃', P₄' der anderen Verbrauchereinheiten 22, 24, 26 bleiben dabei konstant. Wird eine angeforderte Leistung P₂ angehoben und übersteigt dabei eine Summe der zugeteilten Leistungen P₁', P₃', P₄' und der angeforderten Leistung P₂ die verfügbare Leistung Pₘₐₓ, wird eine Verteilung der verfügbaren Leistung Pₘₐₓ auf Basis der angeforderten Leistungen P₁, P₂, P₃, P₄ durchgeführt. Übersteigt eine neu berechnete zugeteilte Leistung P₁', P₃', P₄' die bestehende zugeteilte Leistung P₁', P₃', P₄', wird die alte zugeteilte Leistung P₁', P₃', P₄' beibehalten. Ein dabei verfügbar werdender Leistungsbetrag, eine Differenz aus neu berechneter und bestehender zugeteilter Leistung P₁', P₃', P₄', kann auf die übrigen Verbrauchereinheiten 20, 22, 24, 26 verteilt werden.

Die Steuereinheit 34 ist in einem ersten Ausführungsbeispiel, bzw. einem ersten Betriebsmodus, dazu vorgesehen, die gesamte verfügbare Leistung Pₘₐₓ in Abhängigkeit von den für die Verbrauchereinheiten 20, 22, 24, 26 angeforderten Leistungen auf die Verbrauchereinheiten 20, 22, 24, 26 zu verteilen. Die angeforderten Leistungen P₁, P₂, P₃, P₄, beispielsweise 0 W, 300 W, 1000 W und 1500 W werden dabei um einen Reduktionsfaktor r=r₁= r₂= r₃= r₄, der einem Verhältnis der verfügbaren Leistung Pₘₐₓ zu der Summe Pₛᵤₘ der angeforderten Leistungen P₁, P₂, P₃, P₄, also 2300 / 2800 = 0,82, entspricht, reduziert. Die genannten Zahlen werden für folgende Berechnungsbeispiele weiter genutzt.

In einem zweiten Ausführungsbeispiel, bzw. einem zweiten Betriebsmodus, ist die Steuereinheit 34 dazu vorgesehen, die gesamte verfügbare Leistung Pₘₐₓ in Abhängigkeit von den für die Verbrauchereinheiten 20, 22, 24, 26 angeforderten Leistungen P₁, P₂, P₃, P₄ auf die Verbrauchereinheiten 20, 22, 24, 26 zu verteilen. Reduktionsfaktoren r₁, r₂, r₃, r₄ werden dabei entprechend der Formel rᵢ = N (R - 1) × X + 1 bestimmt. N ist hierbei die Anzahl der Verbraucheinheiten 20, 22, 24, 26 mit einer angeforderten Leistung Pᵢ größer als 0, X das Verhältnis von Pᵢ zu Pₛᵤₘ und R das Verhältnis von Pₘₐₓ zu Pₛᵤₘ, also Pₘₐₓ/Pₛᵤₘ. Die Leistungen Pᵢ' ergeben sich zu Pᵢ'=rᵢ×Pᵢ. So kann eine übermäßige Absenkung von niedrigen angeforderten Leistungen Pi vermieden werden.

In weiteren Ausführungsbeispielen, bzw. Betriebsmodi, ist die Steuereinheit 34 dazu vorgesehen, einen ersten Anteil der verfügbaren Leistung Pₘₐₓ, entsprechend den angeforderten Leistungen P₁, P₂, P₃, P₄, analog dem ersten oder zweiten Ausführungsbeispiel zu verteilen. Dieser Anteil beträgt 78 %. Dadurch wird den Verbrauchereinheiten 20, 22, 24, 26 eine, von, im Folgenden beschriebenen, Aufteilungen ein zweiter Anteil der verfügbaren Leistung Pₘₐₓ anhand anderer Kenngrößen, unabhängige Grundleistung zugeordnet. Der zweite Anteil beträgt entsprechend 22 %. Es sind weiterhin Ausgestaltungen denkbar, in denen die gesamte verfügbare Leistung entsprechend einer der nachfolgend beschriebenen Methoden auf die Verbrauchereinheiten 20, 22, 24, 26 verteilt wird.

In einem dritten Ausführungsbeispiel, bzw. einem dritten Betriebsmodus, ist die Steuereinheit 34 dazu vorgesehen, den zweiten Anteil der verfügbaren Leistung Pₘₐₓ in Abhängigkeit von einer gespeicherten Kenngröße auf die Verbrauchereinheiten 20, 22, 24, 26 zu verteilen. Da die Heizzonen im vorderen Bereich der Kochplatter statistisch häufiger benutzt werden, ist in der Speichereinheit hinterlegt, dass die vorderen Verbrauchereinheiten 22, 24, die einem Bediener bei einem Garvorgang näher sind, bei einer Verteilung der verfügbaren Leistung zu bevorzugen sind. So werden die 22 % anteilmäßig auf die vorderen Verbrauchereinheiten 22, 24 verteilt, bis sie aufgebraucht sind, oder die zugeteilten Leistungen P₂', P₃' den angeforderten Leistungen P₂, P₃ entsprechen. So ergibt sich bei einer Verteilung der 78 % nach der ersten Variante P₂' zu 300 W=P₂ und P₃' zu 1000 W=P₃. Die übrigen 40 W werden der Verbrauchereinheit 26 zugeteilt, die somit P₄'= 1000 W erreicht.

In einem vierten Ausführungsbeispiel, bzw. einem vierten Betriebsmodus, ist die Steuereinheit 34 dazu vorgesehen den zweiten Anteil der verfügbaren Leistung Pₘₐₓ in Abhängigkeit von einer statistischen Kenngröße auf die Verbrauchereinheiten 20, 22, 24, 26 zu verteilen. Die Steuereinheit 34 ist dazu vorgesehen, bei einem ersten Einschalten bei 0 beginnend zu zählen, wie häufig die Versorgungseinheiten 20, 22, 24, 26 genutzt werden. Der zweite Anteil der verfügbaren Leistung Pₘₐₓ wird entsprechend den Anteilen der Häufigkeit im Verhältnis zu einer Summe der Häufigkeiten der aktiven Verbrauchereinheiten 22, 24, 26 verteilt. So würden, wenn beispielsweise die Versorgungseinheit 24 300-mal genutzt wurde und die Versorgungseinheiten in Summe 1000-mal genutzt wurden, 30 % der 22 % der verfügbaren Leistung Pₘₐₓ, also 152 W zu dem Anteil der Grundlast hinzugerechnet. Überschreitet die so ermittelte Leistung P₂' die angeforderte Leistung P₂ so wird die Differenz entsprechend dem Anteil der Häufigkeiten der Nutzung auf die anderen, Verbrauchereinheiten 24, 26 verteilt und P₂'=P₂ gesetzt.

In weiteren Ausführungsbeispielen, bzw. weiteren Betriebsmodi, erfolgt die Zuteilung in Abhängigkeit einer anderen statistischen Kenngrößen, beispielsweise der Gesamtdauer, die eine Verbrauchereinheit aktiv war, oder der mittleren Leistung, die für sie angefordert wurde, oder einer anderen dem Fachmann als geeignet erscheinenden Größe.

In einem fünften Ausführungsbeispiel, bzw. einem fünften Betriebsmodus, ist die Steuereinheit 34 dazu vorgesehen, den zweiten Anteil der verfügbaren Leistung zumindest in Abhängigkeit von Sensorkenngrößen von Temperatursensoren, die unter den Heizzonen angeordnet sind, auf die Verbrauchereinheiten 20, 22, 24, 26 zu verteilen. Werden durch die Temperatursensoren Sensorwerte geliefert, die auf eine Temperatur eines Gargeschirrs schließen lassen, die größer ist als 100 °C, wird diese Verbrauchereinheit 20, 22, 24, 26 bevorzugt behandelt. Eine Leistungsaufteilung erfolg analog dem Ausführungsbeispiel mit den bevorzugten vorderen Verbrauchereinheiten 22, 24. Wird keine der Verbrauchereinheiten 20, 22, 24, 26 bevorzugt, wird der zweite Anteil ebenfalls anteilmäßig nach den angeforderten Leistungen Pᵢ verteilt.

In einem sechsten Ausführungsbeispiel, bzw. einem sechsten Betriebsmodus, ist die Steuereinheit 34 dazu vorgesehen, den zweiten Anteil der verfügbaren Leistung zumindest in Abhängigkeit von Leistungsfaktoren, die über Spannungs- und Stromsensoren der Heizfrequenzeinheiten bestimmt werden und eine Effizienz der Verbrauchereinheiten widerspiegeln, auf die Verbrauchereinheiten 20, 22, 24, 26 zu verteilen. Für jede der Verbrauchereinheiten 20, 22, 24, 26 wird ein Leistungsfaktor LFᵢ bestimmt. Der zweite Anteil wird anhand der Verhältnisse der Leistungsfaktoren LFᵢ zu einer Summe LFₛᵤₘ der Leistungsfaktoren LFᵢ der aktiven Verbrauchereinheiten 22, 24, 26 bestimmt.

In einem siebten Ausführungsbeispiel, bzw. einem siebten Betriebsmodus, ist die Steuereinheit 34 dazu vorgesehen, den zweiten Anteil der verfügbaren Leistung zumindest in Abhängigkeit von zumindest einer gespeicherten Kenngröße und in Abhängigkeit von zumindest einer Sensorkenngröße auf die Verbrauchereinheiten 20, 22, 24, 26 zu verteilen. Die Zuteilung ist dabei Abhängig von in der Speichereinheit hinterlegten Größen, also Flächen, der Heizzonen und Ausfüllungsgraden der Heizzonen, die von Sensoren, beispielsweise über einen Kopplungsfaktor zwischen dem Induktor der Verbrauchereinheit und einem darüber positionierten Gargeschirr, der von einer Induktivität abhängig ist, bestimmt werden. Die 22 % der verfügbaren Leistung werden anhand der Verhältnisse der Produkte der Größe der Heizzone einer Verbrauchereinheit mit dem jeweiligen Ausfüllungsgrad der Heizzone zu der Summe dieser Produkte über die aktiven Verbrauchereinheiten 22, 24, 26 bestimmt.

Andererseits sind Ausgestaltungen, bzw. Betriebsmodi, denkbar, in denen lediglich ein Anteil der Größe der Heizzone im Verhältnis zu einer Summer der Größen der Heizzonen der aktiven Verbrauchereinheiten 22, 24, 26 bei der Verteilung berücksichtig wird.

In einem achten Ausführungsbeispiel, bzw. einem achten Betriebsmodus, ist die Steuereinheit 34 dazu vorgesehen, den zweiten Anteil der verfügbaren Leistung in Abhängigkeit von Bedienereingaben auf die Verbrauchereinheiten 20, 22, 24, 26 zu verteilen. Der Bediener kann dabei über die Bedieneinheit 28, also das Bedienelement 29, festlegen, in welchem Verhältnis der zweite Anteil auf die aktiven Verbrauchereinheiten 22, 24, 26 zu verteilen ist.

In weiteren Ausgestaltungsformen, bzw. Betriebsmodi, ist die Steuereinheit 34 dazu vorgesehen, zumindest zwei, insbesondere zumindest drei, vorteilhaft zumindest vier, oder vorzugsweise zumindest sechs Teile der verfügbaren Leistung in Abhängigkeit von zumindest zwei, insbesondere zumindest drei, vorteilhaft zumindest vier, oder vorzugsweise zumindest sechs verschiedenen Kenngrößen auf die Verbrauchereinheiten 20, 22, 24, 26 zu verteilen. Beispielsweise werden 55 % der verfügbaren Leistung Pₘₐₓ nach dem ersten Ausführungsbeispiel verteilt, 33 % nach Ausführungsbeispiel vier, 22 % nach einer Variation von Ausführungsbeispiel vier, bei der statt der Häufigkeiten die Nutzungsdauern gewichtet werden, und 12 % nach Ausführungsbeispiel drei verteilt.

In einem weiteren Ausführungsbeispiel, bzw. Betriebsmodus, ist die Steuereinheit 34 dazu vorgesehen, in Abhängigkeit von Bedienereingaben festzulegen, welche und wie viele Teile der verfügbaren Leistung Pₘₐₓ in Abhängigkeit welcher und wie vieler Kenngrößen Einfluss auf die Verteilung nehmen. Beispielsweise kann eine Vielzahl von Verteilungsmöglichkeiten vorgeben sein und der Bediener kann eine Gewichtung der verschiedenen Verteilungsmöglichkeiten angeben.

In jedem der Ausführungsbeispiele könnte auf die als Drehwahlschalter ausgebildeten Bedienelemente 90, 92, 94, 96 verzichtet werden und eine Leistungsanforderung alleine über das, als berührungsempfindliches Display ausgebildete, Bedienelement 29 stattfinden. Andererseits sind die meisten der vorgeschlagenen Ausgestaltungsformen unabhängig von Bedienereingaben, wobei auf das Bedienelement 29 verzichtet werden könnte.

In einer Ausbildung als Matrixkochfeld sind sämtliche dieser Methoden ebenfalls anwendbar. Insbesondere werden dabei Kenngrößen der Verbrauchereinheiten, die eine gemeinsame Heizzone bilden, bzw. auf den Kenngrößen beruhenden Größen, die zur Anteilsberechnung herangezogen werden, addiert.

Weiterhin sind Ausgestaltungen der Erfindung denkbar, in denen über Schaltelemente verschiedene Resonanzeinheiten den Verbrauchereinheiten 20, 22, 24, 26 zugeordnet werden können oder in denen zumindest einige der Verbrauchereinheiten 20, 22, 24, 26 eigene Resonanzeinheiten aufweisen.

Alternativ sind beliebige Anzahlen von zumindest zwei Verbrauchereinheiten und zumindest zwei Spannungswandlern denkbar, wobei die Anzahl der Spannungswandler vorzugsweise zumindest der Hälfte der Anzahl der Verbrauchereinheiten entspricht und/oder eine Anzahl der Resonanzeinheiten vorzugsweise der Anzahl der Spannungswandler entspricht.

**Bezugszeichen**

| | | | |
|---|---|---|---|
| 10 | Hausgerät | 60 | Spannungsabgriff |
| 12 | Hausgerätevorrichtung | 62 | Spannungsabgriff |
| 14 | Kochfeldplatte | 64 | Schaltanordnung |
| 16 | Phase | 66 | Schaltelement |
| 18 | Leistungsmodul | 68 | Schaltelement |
| 20 | Verbrauchereinheit | 70 | Schaltelement |
| 22 | Verbrauchereinheit | 72 | Schaltelement |
| 24 | Verbrauchereinheit | 74 | Schaltelement |
| 26 | Verbrauchereinheit | 76 | Schaltelement |
| 28 | Bedieneinheit | 78 | gemeinsamer Kontakt |
| 29 | Bedienelement | 79 | gemeinsamer Kontakt |
| 30 | Heizfrequenzeinheit | 80 | Resonanzeinheit |
| 32 | Heizfrequenzeinheit | 81 | Resonanzeinheit |
| 34 | Steuereinheit | 82 | Resonanzkapazität |
| 36 | Gleichrichter | 83 | Resonanzkapazität |
| 38 | Pufferkapazität | 84 | Resonanzkapazität |
| 40 | Außenkontakt | 85 | Resonanzkapazität |
| 42 | Außenkontakt | 90 | Bedienelement |
| 44 | Schaltelement | 92 | Bedienelement |
| 46 | Schaltelement | 94 | Bedienelement |
| 48 | Dämpfungskondensator | 96 | Bedienelement |
| 50 | Dämpfungskondensator | | |
| 52 | IGBT | | |
| 54 | IGBT | | |
| 56 | Diode | | |
| 58 | Diode | | |

## Patentansprüche

1. Gargerätevorrichtung mit zumindest einem Leistungsmodul (18), zumindest zwei Verbrauchereinheiten (20, 22, 24, 26) und mindestens einer Steuereinheit (34), die dazu vorgesehen ist, in wenigstens einem Betriebsmodus, in dem zumindest zwei der Verbrauchereinheiten (20, 22, 24, 26) gemeinsam von dem Leistungsmodul (18) versorgt werden und in dem eine Summe von für die Verbrauchereinheiten (20, 22, 24, 26) angeforderten Leistungen eine verfügbare Leistung des Leistungsmoduls (18) übersteigt, zumindest einen Teil der verfügbaren Leistung in Abhängigkeit von zumindest einer Betriebskenngröße auf die Verbrauchereinheiten (20, 22, 24, 26) zu verteilen, **dadurch gekennzeichnet, dass** die Steuereinheit (34) dazu vorgesehen ist, zumindest einen Teil der verfügbaren Leistung zumindest in Abhängigkeit von zumindest einer gespeicherten Kenngröße auf die Verbrauchereinheiten (20, 22, 24, 26) zu verteilen.

2. Gargerätevorrichtung nach Anspruch 1, **dadurch gekennzeichnet, dass** die Steuereinheit (34) dazu vorgesehen ist, zumindest in einem Betriebsmodus, in dem die Summe der angeforderten Leistungen die verfügbare Leistung übersteigt und den Verbrauchereinheiten (20, 22, 24, 26) Leistungen zugeteilt sind, deren Summe maximal der verfügbaren Leistung entspricht, im Zuge einer Leistungsanpassung, bei der zumindest eine der für die Verbrauchereinheiten (20, 22, 24, 26) angeforderten Leistungen abgesenkt wird, zugeteilte Leistungen der anderen Verbrauchereinheiten (20, 22, 24, 26) konstant zu halten.

3. Gargerätevorrichtung nach einem der vorhergehenden Ansprüche, **dadurch gekennzeichnet, dass** die Steuereinheit (34) dazu vorgesehen ist, zumindest einen Teil der verfügbaren Leistung zumindest in Abhängigkeit von den für die Verbrauchereinheiten (20, 22, 24, 26) angeforderten Leistungen auf die Verbrauchereinheiten (20, 22, 24, 26) zu verteilen.

4. Gargerätevorrichtung nach einem der vorhergehenden Ansprüche, **dadurch gekennzeichnet, dass** die Steuereinheit (34) dazu vorgesehen ist, zumindest einen Teil der verfügbaren Leistung zumindest in Abhängigkeit von zumindest einer statistischen Kenngröße auf die Verbrauchereinheiten (20, 22, 24, 26) zu verteilen.

5. Gargerätevorrichtung nach einem der vorhergehenden Ansprüche, **dadurch gekennzeichnet, dass** die Steuereinheit (34) dazu vorgesehen ist, zumindest einen Teil der verfügbaren Leistung zumindest in Abhängigkeit von zumindest einer Sensorkenngröße auf die Verbrauchereinheiten (20, 22, 24, 26) zu verteilen.

6. Gargerätevorrichtung nach einem der vorhergehenden Ansprüche, **dadurch gekennzeichnet, dass** die Steuereinheit (34) dazu vorgesehen ist, zumindest einen Teil der verfügbaren Leistung zumindest in Abhängigkeit von zumindest einer Bedienereingabe auf die Verbrauchereinheiten (20, 22, 24, 26) zu verteilen.

7. Gargerätevorrichtung nach einem der vorhergehenden Ansprüche, **dadurch gekennzeichnet, dass** die Verbrauchereinheiten (20, 22, 24, 26) als Induktionsheizeinheiten ausgebildet sind.

## Claims

1. Cooking appliance device having at least one power module (18), at least two consumer units (20, 22, 24, 26) and at least one control unit (34), which is provided, in at least one operating mode, in which at least two of the consumer units (20, 22, 24, 26) are jointly supplied by the power module (18) and in which a sum of powers required for the consumer units (20, 22, 24, 26) exceeds an available power of the power module (18), to distribute at least one part of the available power among the consumer units (20, 22, 24, 26) as a function of at least one operating parameter, **characterised in that** the control unit (34) is provided to distribute at least one part of the available power among the consumer units (20, 22, 24, 26) at least as a function of at least one stored parameter.

2. Cooking appliance device according to claim 1, **characterised in that** the control unit (34) is provided, at least in one operating mode, in which the sum of the required powers exceeds the available power and powers are apportioned to the consumer units (20, 22, 24, 26), the sum of which corresponds at most to the available power, during the course of a power adjustment, in which at least one of the powers required for the consumer units (20, 22, 24, 26) is reduced, to keep powers apportioned to other consumer units (20, 22, 24, 26) constant.

3. Cooking appliance device according to one of the preceding claims, **characterised in that** the control unit (34) is provided to distribute at least one part of the available power among the consumer units (20, 22, 24, 26) at least as a function of the powers required for the consumer units (20, 22, 24, 26).

4. Cooking appliance device according to one of the preceding claims, **characterised in that** the control unit (34) is provided to distribute at least one part of the available power among the consumer units (20, 22, 24, 26) at least as a function of at least one statistical parameter.

5. Cooking appliance device according to one of the preceding claims, **characterised in that** the control unit (34) is provided to distribute at least one part of the available power among the consumer units (20, 22, 24, 26) at least as a function of at least one sensor parameter.

6. Cooking appliance device according to one of the preceding claims, **characterised in that** the control unit (34) is provided to distribute at least one part of the available power among the consumer units (20, 22, 24, 26) at least as a function of at least one operator input.

7. Cooking appliance device according to one of the preceding claims, **characterised in that** the consumer units (20, 22, 24, 26) are embodied as induction heating units.

## Revendications

1. Dispositif d'appareil de cuisson avec au moins un module de puissance (18), au moins deux unités de consommation (20, 22, 24, 26) et au moins une unité de commande (34) prévue afin de répartir au moins une partie de la puissance disponible en fonction d'au moins un seuil de fonctionnement caractéristique sur les unités de consommation (20, 22, 24, 26) dans au moins un mode d'exploitation dans lequel au moins deux des unités de consommation (20, 22, 24, 26) sont alimentées ensemble par le module de puissance (18) et dans lequel une somme de puissances demandées pour les unités de consommation (20, 22, 24, 26) excède une puissance disponible du module de puissance (18), **caractérisé en ce que** l'unité de commande (34) est prévue afin de répartir au moins une partie de la puissance disponible sur les unités de consommation (20, 22, 24, 26) au moins en fonction d'au moins une caractéristique enregistrée.

2. Dispositif d'appareil de cuisson selon la revendication 1, **caractérisé en ce que** l'unité de commande (34) est prévue afin de maintenir constantes les puissances affectées aux autres unités de consommation (20, 22, 24, 26) au moins dans un mode d'exploitation dans lequel la somme des puissances demandées excède la puissance disponible et dans lequel des puissances dont la somme correspond au maximum à la puissance disponible sont affectées aux unités de consommation (20, 22, 24, 26), suite à une adaptation de puissance lors de laquelle au moins une des puissances demandées pour les unités de consommation (20, 22, 24, 26) est réduite.

3. Dispositif d'appareil de cuisson selon l'une des revendications précédentes, **caractérisé en ce que** l'unité de commande (34) est prévue afin de répartir sur les unités de consommation (20, 22, 24, 26) au moins une partie de la puissance disponible au moins en fonction des puissances demandées pour les unités de consommation (20, 22, 24, 26).

4. Dispositif d'appareil de cuisson selon l'une des revendications précédentes, **caractérisé en ce que** l'unité de commande (34) est prévue afin de répartir sur les unités de consommation (20, 22, 24, 26) au moins une partie de la puissance disponible au moins en fonction d'au moins une caractéristique statique.

5. Dispositif d'appareil de cuisson selon l'une des revendications précédentes, **caractérisé en ce que** l'unité de commande (34) est prévue afin de répartir sur les unités de consommation (20, 22, 24, 26) au moins une partie de la puissance disponible au moins en fonction d'au moins une caractéristique de capteur.

6. Dispositif d'appareil de cuisson selon l'une des revendications précédentes, **caractérisé en ce que** l'unité de commande (34) est prévue afin de répartir sur les unités de consommation (20, 22, 24, 26) au moins une partie de la puissance disponible au moins en fonction d'au moins une saisie effectuée par un utilisateur.

7. Dispositif d'appareil de cuisson selon l'une des revendications précédentes, **caractérisé en ce que** les unités de consommation (20, 22, 24, 26) sont exécutées sous forme d'unités de chauffe à induction.
